# EUROPÄISCHE PATENTSCHRIFT

(11) **EP 2 309 083 B1**
(45) Veröffentlichungstag und Bekanntmachung des Hinweises auf die Patenterteilung: **14.02.2018**
(21) Anmeldenummer: 10185444.6
(22) Anmeldetag: 01.10.2010
(51) Int. Cl.: E05B 27/00, E05B 19/00

(54) **SCHLIESSZYLINDER MIT ZUGEHÖRIGEM SCHLÜSSEL UND SPERRRIPPENABTASTUNG**
LOCK CYLINDER WITH CORRESPONDING KEY AND DETECTION OF THE PROFILE OF A BLOCKING RIB
SERRURE CYLINDRIQUE AVEC CLÉ CORRESPONDANTE ET DÉTECTION DU PROFIL D'UNE NERVURE DE BLOCAGE

(30) Priorität: 08.10.2009 DE 102009044207
(43) Veröffentlichungstag der Anmeldung: 13.04.2011
(73) Patentinhaber: C. Ed. Schulte Gesellschaft mit beschränkter Haftung Zylinderschloßfabrik, 42551 Velbert (DE)
(72) Erfinder: Piotrowski, Theo, 50169, Kerpen (DE); Reine, Michael, 45145, Essen (DE)
(74) Vertreter: Grundmann, Dirk

(56) Entgegenhaltungen:
- EP-A1- 0 159 494
- WO-A1-00/22262
- DE-A1- 4 205 643
- DE-A1- 19 515 129
- US-A- 4 753 091
- US-A1- 2002 056 301

## Beschreibung

Die Erfindung betrifft eine Schließvorrichtung mit einem Schließzylinder und einem passenden Schlüssel, wobei der Schlüssel einen Schlüsselbart mit mindestens einer insbesondere brustseitig eingeschnittenen Codierungsaussparung und eine in Erstreckungsrichtung des Schlüsselbartes verlaufende Sperrrippe mit mindestens einer Sperrrippenvertiefung aufweist, wobei der Schließzylinder ein Gehäuse mit einer Lagerbohrung und einen in der Lagerbohrung gelagerten, einen Schlüsselkanal zum Einstecken des Schlüssels aufweisenden, bei nicht eingestecktem Schlüssel von mindestens einem in einer Gehäusebohrung gelagerten Gehäusestift drehgesperrten Zylinderkern aufweist, wobei der Gehäusestift in eine einen Kernstift lagernden Kernbohrung des Zylinderkernes ragt und der Kernstift durch Eintritt in die Codierungsaussparung des in den Schlüsselkanal eingesteckten Schlüssels den Gehäusestift in eine ein Drehen des Zylinderkerns ermöglichende Freigabestellung bringbar ist und mit einem die Sperrrippenvertiefung abtastenden Sperrelement, welches bei nicht vorhandener Sperrrippenvertiefung ein Drehen des Zylinderkernes verhindernd in eine Sperrausnehmung der Lagerbohrung eingreift.

Die EP 0 851 079 A1 beschreibt einen Schließzylinder mit einem Zylinderkern, in dessen Schlüsselkanal ein Flachschlüssel eingeschoben werden kann, der eine Sperrrippe aufweist, die von einem Umkehrstift abgetastet werden kann. Der im Zylinderkern angeordnete Umkehrstift wirkt mit einem im Zylindergehäuse angeordneten Gegenstift zusammen, so dass der Zylinderkern von dieser Sperreinrichtung drehgesperrt ist, wenn die Rippenhöhe geringer oder größer ist als die ordnungsgemäße Rippenhöhe. Die Rippe wird hier an ihrer Seitenwandung abgetastet.

Die WO 2000/022262 beschreibt einen Schließzylinder und einen dazu passenden Schlüssel, wobei der Schlüsselbart des Schlüssels auf einer seiner beiden Breitseiten eine Sperrrippe und auf der gegenüberliegenden Breitseite Vertiefungen aufweist. Die Vertiefungen werden von Sperrelementen abgetastet. Fehlt die Vertiefung, so sperren die Sperrelemente beim Drehen des Zylinderkernes. Die Sperrrippe wird von einem Schieber abgetastet. Fehlt die Sperrrippe, so kann der Schieber verschoben werden, so dass eine unmittelbar neben der Kernbohrung angeordnete Einfangöffnung freigegeben wird, in die bei einer Teildrehung des Zylinderkernes ein Gehäusestift eintreten kann, so dass der Zylinderkern nicht weitergedreht werden kann.

Die DE 198 38 000 A1 beschreibt eine gattungsgemäße Schließvorrichtung mit einem Schließzylinder und einem dazu passenden Schlüssel. Der Schlüssel besitzt eine Vielzahl von brustseitig eingeschnittenen Codierungsaussparungen, mit denen in Kernbohrungen des Zylinderkernes gelagerte Kernstifte derart einsortiert werden können, dass die Schnittstelle zwischen Gehäusestift und Kernstift in der Mantelfläche der Gehäusebohrung liegt. Quer zum Schlüsselkanal verlaufen Bohrungen, in denen jeweils Sperrstifte angeordnet sind. Diese Sperrstifte tasten Sperrrippenvertiefungen einer sich in Erstreckungsrichtung des Schlüsselbartes erstreckenden Sperrrippe ab. Ist eine derartige Sperrrippenvertiefung nicht vorhanden, so liegt ein Sperrabschnitt des Sperrelementes in einer Sperrausnehmung des Gehäuses, so dass sich der Zylinderkern trotz richtig einsortierter Zuhaltungsstifte nicht drehen lässt. Ein derartiger Schließzylinder ist durch Abfeilen der Sperrrippe manipulierbar.

Der Erfindung liegt die Aufgabe zugrunde, bei einem gattungsgemäßen Schließzylinder die Manipulationssicherheit zu erhöhen.

Gelöst wird die Aufgabe durch die in den Ansprüchen angegebene Erfindung.

Zunächst und im Wesentlichen ist ein in Achsrichtung des Zylinderkernes versetzt zum Sperrelement im Zylinderkern gelagerter Schwenkhebel vorgesehen.

Dieser Schwenkhebel besitzt ein Lagerende, um welches der Schwenkhebel schwenkbar ist. Er besitzt ein Tastende, welches die Sperrrippe in einem sperrrippen-vertiefungsfreien Bereich abtastet. Der Schwenkhebel verschließt bei ordnungsgemäßer Sperrrippenhöhe eine Einfangöffnung für den Gehäusestift. Bei fehlender Sperrrippe oder bei teilabgeschliffener Sperrrippe ist die Einfangöffnung für den Gehäusestift geöffnet, so dass der Gehäusestift nach einer Teildrehung des Zylinderkernes dort eingefangen werden kann, was zu einer Drehblockierung des Zylinderkernes führt. Bei fehlender oder teilabgeschliffener Sperrrippe wird der Schwenkhebel nicht in einer die Einfangöffnung verschließenden Verschlussstellung gehalten. Der Schwenkhebel liegt vielmehr mit seiner radial äußeren Randkante versetzt zur Mündung der Einfangöffnung, so dass nach einer Teildrehung des Zylinderkernes der Gehäusestift in die Einfangöffnung hineintreten kann. Die Einfangöffnung bildet zumindest eine Sperrstufe aus, die den Zylinderkern am Weiterdrehen hindert. Die Einfangöffnung ist erfindungsgemäß derart umfangsversetzt zur Kernstiftbohrung angeordnet, dass der Zylinderkern um mindestens 90° gedreht werden muss, bevor der Gehäusestift in die Einfangöffnung eintreten kann. Hierzu ist der Schwenkhebel bevorzugt als C-förmiges Metallstück ausgebildet. Ein Ende eines C-Schenkels bildet das Lagerende, das Ende des anderen C-Schenkels bildet das Abtastende aus. Der von den C-Schenkeln wegweisende Rücken des Schwenkhebels bildet eine Bogennische aus, welche bevorzugt einen bogenförmigen Verlauf besitzt. Diese Bogennische verschließt die Einfangöffnung, wenn der in den Schlüsselkanal eingeschobene Schlüssel eine ordnungsgemäße Sperrrippe besitzt. Fehlt die ordnungsgemäße Sperrrippe, so liegt die Bogennische in Richtung der Drehachse des Zylinderkernes radial einwärts versetzt gegenüber der Einfangöffnung, so dass sich eine Einfangvertiefung ausbildet, in die der Gehäusestift eintreten kann. Der Verlauf des Randes der Bogennische entspricht dabei bevorzugt der Wölbung der Stirnfläche des Gehäusestiftes. Die Bogennische befindet sich bevorzugt unmittelbar rückwärtig des Abtastendes, also entfernt vom Lagerende. Letzteres liegt bevorzugt in einer Lagernische, die von einer Lagerkammer ausgebildet ist, in der der Schwenkhebel gelagert ist. Der Abstand vom Lagerende zum Abtastende ist vorzugsweise größer als der Radius des Zylinderkernes. Es ist vorzugsweise eine Vielzahl von Querbohrungen vorgesehen, in denen von Stiften ausgebildete Sperrelemente angeordnet sein können. Nicht jede Querbohrung muss mit einem Sperrelement versehen sein. Die Sperrelemente können von pilzkopfartigen Stiften gebildet werden. Es wird als vorteilhaft angesehen, dass der Schwenkhebel verschiebungsfrei in seiner Lagerkammer einliegt. Hierdurch ist sichergestellt, dass das Abtastende durch eine Durchbrechung in den Schlüsselkanal hineinragen kann. Zufolge der erfindungsgemäßen Weiterbildung ist die Manipulationssicherheit erhöht. Wird die Sperrrippe abgefeilt, so kann der Schwenkhebel nicht ausreichend verschwenkt werden, so dass die Einfangöffnung nicht von der Bogennische verschlossen wird. Wird der Zylinderkern ausgehend von der Schlüsselabzugsstellung um mehr als 90° verdreht, wird der Gehäusestift in der Einfangöffnung gefangen, so dass ein Weiterdrehen und ggf. auch Zurückdrehen des Zylinderkerns verhindert ist. Der erfindungsgemäße Schließzylinder kann eine Vielzahl von jeweils auf der axialen Höhe einer Gehäusebohrung bzw. Kernbohrung angeordnete Lagerkammern aufweisen. Die Lagerkammern können wahlweise mit Schwenkhebeln bestückt werden. Die nicht mit Schwenkhebeln bestückten Lagerkammern können mit Füllstücken bestückt werden, die die Einfangöffnung permanent verschließen.

Ein Ausführungsbeispiel der Erfindung wird nachfolgend anhand beigefügter Zeichnungen erläutert. Es zeigen:
- Fig. 1: in der Draufsicht teilweise geschnitten einen Schließzylinder mit eingestecktem Schlüssel,
- Fig. 2: einen Schnitt gemäß der Linie II - II durch eine Lagerkammer 23, in der ein Schwenkhebel 18 gelagert ist,
- Fig. 3: einen Schnitt gemäß der Linie III - III in Fig. 1 durch eine Querbohrung 27 des Zylinderkernes 11, in der ein Sperrelement 26 gelagert ist,
- Fig. 4: die Breitseitenansicht eines Schlüssels,
- Fig. 5: einen Schnitt gemäß der Linie V - V,
- Fig. 6: einen Schnitt gemäß der Linie VI - VI und
- Fig. 7: eine Darstellung gemäß Fig. 3, wobei jedoch in den Schlüsselkanal 12 ein hinsichtlich der Codierungsaussparungen 4 passender, jedoch eine abgefeilte Sperrrippe 3 aufweisender Schlüssel eingeschoben ist und der Zylinderkern 11 bis in eine Fangstellung verdreht worden ist.

Der in den Figuren 4 bis 6 dargestellte Schlüssel besitzt eine Reide und einen sich von der Reide des Schlüssels 1 erstreckenden Schlüsselbart 2, der in einen Schlüsselkanal 12 eines Zylinderkernes 11 eingeschoben werden kann. Der Schlüsselbart 2 besitzt einen schmalen Schlüsselrücken und zwei im Wesentlichen parallel zueinander verlaufende Schlüsselbreitseitenflächen. Die dem Schlüsselrücken gegenüberliegende Schlüsselbrust ist mit Codierungsaussparungen 4 versehen, bei denen es sich um Kerbeinschnitte handelt.

Auf einer Breitseitenebene des Schlüsselbartes 2 verläuft in Erstreckungsrichtung des Schlüsselbartes 2, also in Einsteckrichtung des Schlüssels 1, eine Sperrrippe 3. Diese ist unmittelbar dem Rücken benachbart. Die Sperrrippe 3 besitzt eine Mehrzahl von Sperrrippenvertiefungen 5, die von Sackbohrungen gebildet sind.

Die Breitseiten des Schlüsselbartes 2 besitzen darüber hinaus noch mehrere Profilnuten 6 und Profilnuten 7, die parallel zueinander und parallel zur Sperrrippe 3 verlaufen.

Der Schließzylinder 8 besitzt ein Gehäuse 9, welches in seiner Mitte ein Schließglied trägt. Dieses Schließglied ist mit Zylinderkernen 11 kuppelbar, die in voneinander wegweisenden Lagerbohrungen 10 einliegen.

Jede der beiden Schließzylinderhälften besitzt im Flanschbereich des Gehäuses 9 angeordnete Gehäusebohrungen 16, in denen sich jeweils ein Gehäusestift 15 befindet. Der Gehäusestift 15 wird von einer Zuhaltungsfeder 17, die sich am Boden der Gehäusebohrung 16 abstützt, in Richtung der Lagerbohrung 10 beaufschlagt.

In der Lagerbohrung 10 befindet sich ein Zylinderkern 11 mit einem sich in Achsrichtung erstreckenden Schlüsselkanal 12, dessen Querschnittsprofil dem Querschnittsprofil des Schlüsselbartes 2 entspricht. Der Zylinderkern 11 besitzt eine Vielzahl von sich in Radialrichtung erstreckenden und in den Schlüsselkanal 12 mündenden Kernbohrungen 14, in denen jeweils ein Kernstift 13 angeordnet ist. Die Länge der Kernstifte 13 definiert das Schließgeheimnis des Schlüssels und korrespondiert zu den Codierungsausnehmungen 4 des Schlüsselbartes 2.

Auf der axialen Höhe einer Kernbohrung 14 besitzt der Zylinderkern 11 eine Lagerkammer 23, die zur Außenmantelfläche des Zylinderkernes 11 geöffnet ist. Die Lagerkammer 23 bildet eine Vertiefung 24 aus, die eine Lagernische ausbildet. Diese liegt an einem Ende der Lagerkammer 23. Das andere Ende der Lagerkammer 23 bildet eine Durchbrechung 25 zum Schlüsselkanal 12 aus.

In der Lagerkammer 23 lagert ein C-förmiger Schwenkhebel 18. Das Ende eines C-Schenkels des Schwenkhebels 18 bildet ein Lagerende 19 aus, welches in der Lagernische 24 im Wesentlichen lediglich schwenkbar und nicht verschieblich gelagert ist. Das Ende des anderen C-Schenkels des Schwenkhebels 18 greift durch die Durchbrechung 25 und bildet ein Abtastende 20 für die Sperrrippe 3 aus. Der auf einer Bogenlinie, die der Umfangskonturlinie des Zylinderkernes 11 entspricht, verlaufende Rücken des Schwenkhebels 18 besitzt nahe dem Abtastende 20 eine Bogennische 21 mit einem leicht bogenförmig verlaufenden Nischengrund. In diesem Bereich ist die Lagerkammer 23 in Axialrichtung derart verbreitert, dass sie eine Einfangöffnung 28 für einen Gehäusestift 15 ausbildet. Im übrigen Bereich ist die Lagerkammer 23 schmaler gestaltet, so dass dort der Gehäusestift 15 nicht eintreten kann.

In der in Fig. 2 dargestellten Freigabestellung wird der Schwenkhebel 18 durch Abstützung an der Sperrrippe 3 in einer Stellung gehalten, in der die Einfangöffnung 28 von der Bogennische 21 verschlossen ist.

Fehlt die Sperrrippe 3, wie dies in der Fig. 7 dargestellt ist, wird die Einfangöffnung 28 nicht vom Rücken des Schwenkhebels 18 verschlossen. Ein Endabschnitt mit einer gewölbten Stirnfläche 15' des Gehäusestiftes 15 kann in dieser Fangstellung in die Einfangöffnung 28 eintreten. Dabei blockiert der in die Einfangöffnung 28 eingetretene Gehäusestift 15 ein Weiterdrehen des Zylinderkernes 11. Die Rundung der Bogennische 21 entspricht im Wesentlichen der Wölbung der Stirnfläche 15'.

Zumindest eine der Sperrrippenvertiefungen 5 wird von einem Sperrelement 26 abgetastet. Letzteres besitzt ein durchmesservermindertes Sperrende 26' und ein durchmesservergrößertes Sperrende 26". Das Sperrelement 26 ist in einer Querbohrung 27 zum Schlüsselkanal 12 gelagert. Die Querbohrung 27 befindet sich etwa auf Höhe der Bogennische 21. In der Schlüsselabzugsstellung (Fig. 3) fluchtet die Querbohrung 27 mit einer Sperrausnehmung 22, die von einer Axialnut in der Wandung der Lagerbohrung 10 ausgebildet sein kann. Liegt das Tastende 26' des Sperrelementes 26 in einer Sperrrippenvertiefung 5 ein, so liegt das Sperrende 26" außerhalb der Sperrausnehmung 22, so dass bei richtigen Codierungsausnehmungen 4 der Zylinderkern 11 gedreht werden kann. Fehlt die Sperrrippenvertiefung 5, so wird das Sperrelement 26 von der Sperrrippe 3 mit seinem Sperrende 26" in der Sperrausnehmung 22 gehalten, so dass der Zylinderkern 11 drehgesperrt ist.
Wird die Sperrrippe 3 weggefeilt, wie es bei dem in Fig. 7 dargestellten Schlüssel der Fall ist, so können die Sperrelemente 26 keine Sperrfunktion entfalten. Wegen des nicht in die Freigabestellung verlagerten Schwenkhebels 18 wird nach einer Teildrehung des Zylinderkernes, die zwischen 90° und 180° beträgt, der Gehäusestift 15 jedoch in der Einfangöffnung 28 gefangen. Während die von Stiften ausgebildeten Sperrelemente 26 zur Tiefenabfrage von Bohrmulden dienen, dient der Schwenkhebel 18 zur Höhenabfrage einer Sperrrippe 3.

## Patentansprüche

1. Schließvorrichtung mit einem Schließzylinder (8) und einem passenden Schlüssel (1), wobei der Schlüssel (1) einen Schlüsselbart (2) mit mindestens einer insbesondere brustseitig eingeschnittenen Codierungsaussparung (4) und eine in Erstreckungsrichtung des Schlüsselbartes (2) verlaufende Sperrrippe (3) mit mindestens einer Sperrrippenvertiefung (5) aufweist, wobei der Schließzylinder (8) ein Gehäuse (9) mit einer Lagerbohrung (10) und einen in der Lagerbohrung (10) gelagerten, einen Schlüsselkanal (12) zum Einstecken des Schlüssels (1) aufweisenden, bei nicht eingestecktem Schlüssel (1) von mindestens einem in einer Gehäusebohrung (16) gelagerten Gehäusestift (15) drehgesperrten Zylinderkern (11) aufweist, wobei der Gehäusestift (15) in eine einen Kernstift (13) lagernden Kernbohrung (14) des Zylinderkernes (11) ragt und der Kernstift (13) durch Eintritt in die Codierungsaussparung (4) des in den Schlüsselkanal (12) eingesteckten Schlüssels (11) den Gehäusestift (15) in eine ein Drehen des Zylinderkerns (11) ermöglichende Freigabestellung bringbar ist, und mit einem die Sperrrippenvertiefung (5) abtastenden Sperrelement (26), welches bei nicht vorhandener Sperrrippenvertiefung (5) ein Drehen des Zylinderkernes (11) verhindernd in eine Sperrausnehmung (22) der Lagerbohrung (10) eingreift, **gekennzeichnet durch** einen in Achsrichtung des Zylinderkernes (11) versetzt zum Sperrelement (26) im Zylinderkern (11) gelagerten Schwenkhebel (18) mit einem Lagerende (19), um welches der Schwenkhebel (18) schwenkbar ist, und mit einem Abtastende (20), welches die Sperrrippe (3) in einem sperrrippen-vertiefungsfreien Bereich abtastet, wobei der Schwenkhebel (18) bei ordnungsgemäßer Sperrrippenhöhe eine Einfangöffnung (28) für den Gehäusestift (15) verschließt und bei fehlender Sperrrippe (3) die Einfangöffnung (28) zum Einfangen des Gehäusestiftes (15) nach einer Teildrehung des Zylinderkernes (11) öffnet.

2. Schließvorrichtung nach Anspruch 1, **gekennzeichnet durch** eine C-Form des Schwenkhebels (18), wobei das Ende eines C-Schenkels das Lagerende (19) ausbildet und das Ende des anderen C-Schenkels das Abtastende (20).

3. Schließvorrichtung nach Anspruch 2, **dadurch gekennzeichnet, dass** ein von den C-Schenkeln wegweisender Rücken des Schwenkhebels (18) eine Nische (21) zum Eintritt der Stirnfläche (15') des Gehäusestiftes (15) in der Fangstellung ausbildet.

4. Schließvorrichtung nach Anspruch 3, **dadurch gekennzeichnet, dass** die Nische (21) gerundet ist, wobei die Rundung der Nische (21) der Wölbung der Stirnfläche (15') des Gehäusestiftes (15) angepasst ist.

5. Schließvorrichtung nach einem der Ansprüche 2 bis 4, **dadurch gekennzeichnet, dass** der Abstand der beiden C-Schenkel des Schwenkhebels (18) größer ist als der Radius des Zylinderkernes (11).

6. Schließvorrichtung nach einem der vorhergehenden Ansprüche, **dadurch gekennzeichnet, dass** das Lagerende (19) des Schwenkhebels (18) in einer nischenartigen Vertiefung (24) einer Lagerkammer (23) des Zylinderkernes (11) einliegt.

7. Schließvorrichtung nach einem der vorhergehenden Ansprüche, **dadurch gekennzeichnet, dass** die Sperrausnehmung (22) als Axialnut in die Wandung der Lagerbohrung (10) eingebracht ist.

8. Schließvorrichtung nach einem der vorhergehenden Ansprüche, **dadurch gekennzeichnet, dass** das Sperrelement (26) als Stift, insbesondere Pilzkopfstift, ausgebildet ist.

## Claims

1. Locking device having a lock cylinder (8) and a matching key (1); the key (1) having a key bit (2) with at least one coding notch (4) cut in, in particular on the front, and a blocking rib (3) that runs in the direction of extent of the key bit (2) and has at least one blocking rib indentation (5); the lock cylinder (8) having a housing (9) with a bearing bore (10) and a cylinder core (11) that is mounted in the bearing bore (10) and has a keyway (12) for insertion of a key (1), the cylinder core being blocked against rotation, when a key (1) is not inserted, by at least one housing pin (15) mounted in a housing hole (16); the housing pin (15) projecting into a core hole (14) of the cylinder core (11) in which a core pin (13) is fitted, and the housing pin (15) being able to be brought into a release position enabling rotation of the cylinder core (11) by entry of the core pin (13) into the coding notch (4) of the key (11) inserted into the keyway (12); and the locking device having a blocking member (26) for sensing the blocking rib indentation (5), the blocking member engaging, when a blocking rib indentation (5) is not present, in a blocking recess (22) of the bearing bore (10) and preventing rotation of the cylinder core (11); **characterized by** a pivot lever (18) mounted in the cylinder core (11), offset in the axial direction of the cylinder core (11) relative to the blocking member (26), the pivot lever having a bearing end (19) about which the pivot lever (18) is pivotable, and having a sensing end (20) which senses the blocking rib (3) in an indentation-free region of the blocking rib, the pivot lever (18) closing off a capturing opening (28) for the housing pin (15) when the blocking rib is the proper height and opening the capturing opening (28) for capturing the housing pin (15) after a partial rotation of the cylinder core (11) when the blocking rib (3) is missing.

2. Locking device according to Claim 1, **characterized by** a C-shape of the pivot lever (18), the end of one C-limb forming the bearing end (19) and the end of the other C-limb forming the sensing end (20).

3. Locking device according to Claim 2, **characterized in that** a back portion of the pivot lever (18) that is directed away from the C-limbs provides a recess (21) for entry of the end face (15') of the housing pin (15) in the capturing position.

4. Locking device according to Claim 3, **characterized in that** the recess (21) is rounded, the rounding of the recess (21) being matched to the outward curvature of the end face (15') of the housing pin (15).

5. Locking device according to one of the claims 2 to 4, **characterized in that** the spacing of the two C-limbs of the pivot lever (18) is greater than the radius of the cylinder core (11).

6. Locking device according to one of the preceding claims, **characterized in that** the bearing end (19) of the pivot lever (18) is located in a recess-like indentation (24) of an accommodating chamber (23) in the cylinder core (11).

7. Locking device according to one of the preceding claims, **characterized in that** the blocking recess (22) is formed as an axial groove in the wall of the bearing bore (10).

8. Locking device according to one of the preceding claims, **characterized in that** the blocking member (26) is formed as a pin, in particular as a mushroom-headed pin.

## Revendications

1. Dispositif de fermeture, comprenant un cylindre (8) et une clé correspondante (1), dans lequel la clé (1) présente un panneton (2) avec au moins une encoche de codage (4) découpée en particulier dans un côté avant et une nervure de blocage (3) s'étendant dans la direction d'extension du panneton (2) avec au moins un évidement de nervure de blocage (5), dans lequel le cylindre (8) présente un boîtier (9) avec un alésage de palier (10) et un noyau de cylindre (11) monté dans l'alésage de palier (10) lequel présente un canal de clé (12) pour l'introduction de la clé (1) et est bloqué en rotation lorsque la clé (1) n'est pas introduite, par au moins une goupille de boîtier (16) montée dans un alésage de boîtier (15), dans lequel la goupille de boîtier (15) fait saillie dans un alésage de noyau (14) du noyau de cylindre (11) qui loge une goupille de noyau (13), et la goupille de noyau (13), par pénétration dans l'encoche de codage (4) de la clé (11) introduite dans le canal de clé (12), peut être amenée dans une position de libération permettant une rotation du noyau de cylindre (11), et comprenant un élément de blocage (26) palpant l'évidement de nervure de blocage (5) lequel vient, en l'absence de l'évidement de nervure de blocage (5), s'engager dans un cavité de blocage (22) de l'alésage de palier (10) empêchant ce faisant une rotation du noyau de barillet (11), **caractérisé par** un levier pivotant (18) monté dans le noyau de cylindre (11) et décalé dans la direction axiale du noyau de cylindre (11) par rapport à l'élément de blocage (26), avec une extrémité de support (19) autour de laquelle le levier pivotant (18) peut pivoter, et avec une extrémité de palpage (20) qui palpe la nervure de blocage (3) dans une zone exempte d'évidement de nervure de blocage, dans lequel le levier pivotant (18), en cas de hauteur de nervure de blocage correcte, ferme une ouverture de réception (28) pour la goupille de boîtier (15), et, en cas d'absence de la nervure de blocage (3), ouvre l'ouverture de réception (28) pour la réception de la goupille de boîtier (15) après une rotation partielle du noyau de cylindre (11)

2. Dispositif de fermeture selon la revendication 1, **caractérisé par** une forme en C du levier pivotant (18), dans lequel l'extrémité d'une branche de C forme l'extrémité de support (19), et l'extrémité de l'autre branche de C forme l'extrémité de palpage (20).

3. Dispositif de fermeture selon la revendication 2, **caractérisé en ce qu'**un dos du levier pivotant (18) qui s'éloigne des branches de C, forme une niche (21) pour l'entrée de la surface frontale (15') de la goupille de boîtier (15) dans la position d'arrêt.

4. Dispositif de fermeture selon la revendication 3, **caractérisé en ce que** la niche (21) est arrondie, dans lequel l'arrondi de la niche (21) est ajusté à la courbure de la surface frontale (15') de la goupille de boîtier (15).

5. Dispositif de fermeture selon l'une des revendications 2 à 4, **caractérisé en ce que** la distance entre les deux branches de C du levier pivotant (18) est supérieure au rayon du noyau de cylindre (11).

6. Dispositif de fermeture selon l'une des revendications précédentes, **caractérisé en ce que** l'extrémité de support (19) du levier pivotant (18) est supportée dans un évidement en forme de niche (24) d'une chambre de logement (23) du noyau de barillet (11).

7. Dispositif de fermeture selon l'une des revendications précédentes, **caractérisé en ce que** la cavité de blocage (22) est réalisée sous la forme d'une rainure axiale dans la paroi de l'alésage de palier (10).

8. Dispositif de fermeture selon l'une des revendications précédentes, **caractérisé en ce que** l'élément de blocage (26) est réalisé sous la forme d'une broche, en particulier une broche à tête de champignon.
